# EUROPÄISCHE PATENTSCHRIFT

(11) **EP 1 957 867 B1**
(45) Veröffentlichungstag und Bekanntmachung des Hinweises auf die Patenterteilung: **06.03.2013**
(21) Anmeldenummer: 06828952.9
(22) Anmeldetag: 08.11.2006
(51) Int. Cl.: F23D 1/00

(54) **DREHOFENBRENNER**
ROTARY FURNACE BURNER
BRULEUR DE FOUR ROTATIF

(30) Priorität: 11.11.2005 DE 102005053819
(43) Veröffentlichungstag der Anmeldung: 20.08.2008
(73) Patentinhaber: KHD Humboldt Wedag GmbH, 51105 Köln (DE)
(72) Erfinder: KNOCH, Alexander, 53797 Lohmar (DE); SCHRÖDER, Ernst, 4760 Büllingen (BE); KLUTHE, Karin, 50321 Brühl (DE); WENZEL, Wilhelm, 53721 Siegburg (DE); LOGGIA, Giovanni, 50997 Köln (DE)
(86) Internationale Anmeldenummer: PCT/EP2006/010671
(87) Internationale Veröffentlichungsnummer: WO 2007/054271

(56) Entgegenhaltungen:
- EP-A- 0 650 012
- EP-B1- 0 642 645
- DE-A1- 4 319 363
- DE-A1-102004 010 063

## Beschreibung

Die Erfindung betrifft einen Brenner für einen Drehrohrofen, mit einem innerhalb eines Brennertragrohres ringförmig angeordneten Kanal zum pneumatischen Transport und Ausblasen von feinkörnigem Festbrennstoff durch eine Ringspaltdüse und mit einer Vielzahl dazu konzentrisch angeordneter um den Umfang der Ringspaltdüse verteilter Jetluftdüsen mit zur Brennerachse divergierenden Düsenöffnungen, durch welche Brennluft unterteilt in viele einzelne Hochgeschwindigkeits-Primärluftstrahlen austritt.

Bekannte Drehofenbrenner sind meist als sogenannte Dreikanalbrenner ausgebildet (z. B. DE 43 19 363 A1), wobei durch den mittleren Brennerkanal ein pneumatisch transportierbarer Festbrennstoff wie z. B. Kohlenstaub strömt, der durch eine Ringspaltdüse austritt, und wobei der mit einem Divergenzwinkel in Form eines Kegelmantels ausströmende Kohlenstaub von radial innerer als auch von radial äußerer Primärluft als Brennluft umgeben ist. Der radial innerhalb des Kohlenstaubkanals liegende Primärluftkanal weist an seiner Ausmündung einen Drallerzeuger auf, so dass die dort austretende Primärluft eine Rotationskomponente erhält und auch Drallluft,. Swirlluft oder auch Radialluft genannt wird. Die bekannten Drallerzeuger sind in der Regel nicht einstellbar, schon gar nicht während des Betriebes des Drehrohrofens.

Die zum Kohlenstaub radial äußere Brennluft des Drehofenbrenners, auch Jetluft genannt, wird mittels einer Vielzahl im ringförmigen Jetluftkanal angeordneter einzelner Düsen in viele einzelne Hochgeschwindigkeits-Primärluftstrahlen unterteilt, die in ihrer Umgebung ein Unterdruckgebiet erzeugen, das heißt die vielen Hochgeschwindigkeits-Primärluftstrahlen dienen als Treibstrahlen nach dem Injektorprinzip, durch welches die große Masse der den Drehofenbrenner umgebenden, praktisch ruhenden heißen Sekundärluft von z. B. etwa 1000 °C nach innen in Richtung zum Kern der Brennerflamme eingesaugt wird, wo eine intensive Durchmischung der heißen Sekundärluft mit dem durch die Ringspaltdüse austretenden Kohlenstaub stattfindet, der schnell und vollständig unter Ausbildung einer meistens geforderten kurzen heißen Flamme verbrennen soll. Zur Verstellung des Divergenzwinkels der Jetluftstrahlen sind die zylindrischen Düsenkörper mit ihren zur Düsenachse mit einem Winkel angestellten Düsenbohrungen einzeln verdrehbar, allerdings nicht während des Drehofenbetriebes, so dass während des Ofenbetriebes nicht durch Verstellung des Divergenzwinkels der Jetluftstrahlen Einfluss auf die optimale Kohlenstaub-Jetluft-Durchmischung sowie Flammenform genommen werden kann.

Aus der EP 0 642 645 B1 ist ein Drehofenbrenner bekannt, in dessen Primärluftkanal um den Umfang verteilte flexible metallische Luftschläuche mit Luftdüsen angeordnet sind, deren Luftströmungsrichtung von axial bis radial eingestellt werden kann, indem durch Verdrehung des gesamten Luftschlauchbündels die flexiblen Luftschläuche mit ihren Luftausströmdüsen auch schräg zur Brennerachse zur Erhöhung der Drallkomponente der Radialluft eingestellt werden können. Abgesehen davon, dass diese bekannte Dralleinstellvorrichtung eines Drehofenbrenners vergleichsweise aufwändig ist, ist bei dem bekannten Brenner nur eine parallele Ausströmung von Brennstoff und Primärluft möglich, auch wenn die Primärluft mit einer Drallkomponente versehen wird. Nicht möglich bei dem bekannten Luftschlauchsystem ist es, einen kegelförmigen Divergenzwinkel der Primärluft einzustellen und zu verstellen, das heißt die Primärluft kegelmantelförmig austreten zu lassen mit einem solchen Divergenzwinkel, dass eine optimale Durchmischung des Brennstoffkegels mit dem Primärluftkegel bei größtmöglicher Flammenturbulenz stattfindet.

Der Erfindung liegt die Aufgabe zugrunde, einen Drehofenbrenner insbesondere für feinkörnige Festbrennstoffe zu schaffen mit Jetluftdüsen, die zwecks Änderung des Divergenzwinkels der Jetluftstrahlen auch in Reaktion auf unterschiedliche Brennstoffarten und/oder sich ergebender Flammenformen einfach und doch wirkungsvoll während des Drehofenbetriebes verstellbar sind.

Diese Aufgabe wird gemäß der Erfindung mit einem Drehofenbrenner mit den Merkmalen des Anspruchs 1 gelöst. Vorteilhafte Ausgestaltungen der Erfindung sind in den Unteransprüchen angegeben.

Beim erfindungsgemäßen Drehofenbrenner sind die Jetluftdüsen mit den zur Brennerachse divergierenden Düsenöffnungen jeweils am Ende von Jetluftrohren befestigt, die achsparallel um die Brennerachse verteilt angeordnet sind, und zwar innerhalb eines den Festbrennstoffkanal ringförmig umgebenden außen vom Brennertragrohr begrenzten Kühlluftringkanals. Dabei sind die Jetluftrohre im Kühlluftringkanal verdrehbar gelagert, wobei am kalten Ende der Brennerlanze außerhalb des Brennertragrohres die Einrichtung zur Drehverstellung der Jetluftrohre angeordnet ist. Damit gelingt es, je nach eingestellter Drehstellung der Jetluftrohre und der von diesen getragenen Jetluftdüsen die Jetluftstrahlen divergent, radial oder konvergent zur Brennerachse austreten zu lassen, und es gelingt, den Divergenzwinkel der Jetluftstrahlen so einzustellen, dass der Jetluftkegel den Brennstoffkegel zwecks größtmöglicher Flammenturbulenz optimal trifft, wodurch eine Veränderung und Einstellung der Flammenform des Drehofenbrenners während des Drehofenbetriebes möglich ist. Dadurch, dass die verdrehbaren Jetluftrohre in den äußeren ringförmigen Kühlluftkanal des Brenners verlegt sind, ergibt sich auch eine kompakte Bauweise des erfindungsgemäßen Drehofenbrenners.

Die Lagerstellen der einzelnen Jetluftrohre sind in zwei voneinander beabstandeten Flanschringen des Brennertragrohres gehalten. Nach einem weiteren Merkmal der Erfindung kann der Ringraum zwischen den beabstandeten Flanschringen innerhalb des mit einem Jetluftzuführungsstutzen versehenen Brennertragrohres als Anströmkasten ausgebildet sein, aus dem die zugeführte Jetluft durch Durchgangsbohrungen der Jetluftrohre hindurch in diese einströmt und dann aus den Jetluftdüsen ausströmt. Als Variante hierzu können aber auch an die einzeln bzw. gemeinsam jeweils um ihre Längsachsen verdrehbaren Jetluftrohre an ihren äußeren von den Jetluftdüsen entfernten Enden flexible Schläuche zur Jetluftzuführung in die Jetluftrohre angeschlossen sein.

Als Einrichtung zur Drehverstellung der Jetluftrohre können diese an ihren äußeren Enden z. B. Zahnritzel tragen, die mit einem mit Innenverzahnung versehen Ring oder Band in Verdreheingriff stehen.

Die Erfindung und deren weitere Merkmale und Vorteile werden anhand der in den Figuren schematisch dargestellten Ausführungsbeispiele näher erläutert.

Es zeigt:
- Fig. 1:: den erfindungsgemäßen Drehofenbrenner als komplette Brennerlanze in perspektivischer Ansicht,
- Fig. 2:: vergrößert herausgezeichnet als Einzelheit II der Fig. 1 perspektivisch die Ansicht auf die Brennermündung,
- Fig. 3:: wiederum vergrößert herausgezeichnet eine Einzelheit aus Fig. 2,
- Fig. 4:: einen Axialteillängsschnitt durch den Drehofenbrenner mit Darstellung der verdrehbaren Lagerung der einzelnen Jetluftrohre, und
- Fig. 5:: wiederum perspektivisch herausgezeichnet die Ansicht auf die Brennermündung, bei der im Vergleich zu Fig. 2 das Brennertragrohr mit dem Schutzmantel weggelassen ist.

Figur 1 zeigt die komplette Brennerlanze mit Stutzen 10 zur Einführung von Kohlenstaub, 11 zur Einführung von Jetluft, 12 zur Einführung von Drallluft, 13 zur möglichen Einführung von Alternativbrennstoffen und 14 zur Einführung von Kühlluft zur Innenkühlung des Brennertragrohres 19, welches außen durch eine aufgebrachte Feuerfestmasse 15 gepanzert ist. Die eingeführten Brennstoffe verbrennen nach Austritt aus der Brennermündung unter Ausbildung einer Flamme am rechten Brennerlanzenende im Drehrohrofen.

Erläutert zunächst an der Figur 2 ist der erfindungsgemäße Drehofenbrenner ein Dreikanalbrenner mit einem ringförmig angeordneten Kanal zum pneumatischen Transport des feinkörnigen Festbrennstoffs wie z. B. Kohlenstaub, der durch eine Ringspaltdüse 16 mit geringem nach außen divergierenden Winkel ausströmt. Der Kohlenstaubkanal ist konzentrisch sowohl von einem radial innen als auch von einem radial außen gelegenen Brennluftkanal umgeben, wobei diese Brennluftströme die Primärluft für den Brenner bilden. Der konzentrisch innerhalb des Kohlenstaubkanals angeordnete Primärluftkanal ist an seiner Ausmündung mit einem Drallerzeuger 17 z. B. Drallschlitzen ausgestattet, so dass dieser radial innen gelegene Primärlüftkanal auch Drallluftkanal genannt wird. Im Zentrum der Brennermündung können noch Zündbrenner sowie auch die Ausmündungen 18 zur Verbrennung der ggf. eingeführten Alternativbrennstoffe 13 angeordnet sein. Mit 19 ist das Brennertragrohr bezeichnet, das im vorderen Lanzenbereich durch die aufgebrachte Feuerfestmasse 15 geschützt ist.

Die radial äußere Primärluft, nämlich die eingeführte Jetluft 11 tritt mit hoher Geschwindigkeit in Form von Düsenstrahlen aus einzelnen um den Umfang der Brennermündung verteilt angeordneten Jetluftdüsen 20 aus, z. B. 16 Stück, von denen in der Detailzeichnung Figur 3 die Jetluftdüse 20 mit ihrer divergent zur Brennerachse liegenden Düsenbohrung zu sehen ist. Die Hochgeschwindigkeits-Jetluftstrahlen, die in der Lage sind, möglichst viel der den Drehofenbrenner im Drehrohrofen umgebenden heißen Sekundärluft von z. B. 1000° C in den Kern der Brennerflamme zwecks schneller und vollständiger Kohlenstaubverbrennung einzusaugen, sollen den Brennstoffkegel an einer optimalen Stelle zwecks Erzielung großer Flammenturbulenz treffen.

Dazu sind die Jetluftdüsen 20 mit ihren zur Brennerachse divergierenden Düsenöffnungen gemäß der Erfindung jeweils am Ende von z. B. 16 Jetluftrohren 21 befestigt, die achsparallel um die Brennerachse verteilt angeordnet sind, und zwar innerhalb eines den Kohlenstaubkanal ringförmig umgebenden außen vom Brennertragrohr 19 begrenzten Kühlluftringkanals 22, in den Kühlluft durch den Stutzen 14 des Tragrohres 19 einströmt und an der Brennermündung im Bereich zwischen den benachbarten Jetluftdüsen 20 ausströmt, wo dann die in der Brennerlanze erhitzte Kühlluft einen Anteil der Primärluft bildet.

Im Kühlluftringkanal 22 sind die um den Umfang verteilen Jetluftrohre 21 um ihre Jetluftrohrachsen verdrehbar gelagert. So können nach Figur 4 die verdrehbaren Lagerstellen der Jetluftrohre 21 in zwei voneinander beabstandeten Flanschringen 23, 24 des Brennertragrohres 19 gehalten sein. Am kalten Ende der Brennerlanze, beim Ausführungsbeispiel am linken Ende der Lanze ist außerhalb des Brennertragrohres 19 die Einrichtung zur Drehverstellung der Jetluftrohre angeordnet. Als Beispiel wird ausgeführt, dass die Jetluftrohre 21 an ihren äußeren im Ausführungsbeispiel geschlossenen Enden Zahnritzen 25 tragen können, die mit einem nicht dargestellten mit Innenverzahnung versehen Ring oder Band oder Gliederkette in Verdreheingriff stehen können. Beim Verdrehen des Stellringes bzw. des Bandes können dann alle Jetluftrohre 21 mit ihren Jetluftdüsen 20 synchronisiert verdreht werden, so dass während des Drehofenbetriebes der Divergenzwinkel des Jetluftstrahlen-Kegels verändert und damit Einfluss auf die Brennerflamme und auf die Brennstoffverbrennung genommen werden kann.

Nach dem Ausführungsbeispiel der Figur 4 ist der Ringraum zwischen den beabstandeten Flanschringen 23 und 24 innerhalb des mit dem Jetluftzuführungsstutzen 11 versehenen Brennertragrohres 19 als Anströmkasten 26 ausgebildet, aus dem die zugeführte Jetluft durch Durchgangsbohrungen 27 der Jetluftrohre 21 hindurch in diese einströmt und dann aus den Jetluftdüsen 20 ausströmt. Dabei ist der Anströmluftkasten 26 über Ringdichtungen in den Flanschringen 23, 24 mit Vorteil nach außen abgedichtet. Eine gewisse Leckstromrate an Jetluft kann gemäß der Erfindung aber ohne weiteres in Kauf genommen werden, weil der Leckstrom an Jetluft dann innerhalb des Kühlluftringkanals 22 einen Teil der ohnehin eingesetzten Kühlluft für den Brenner bilden würde.

Als Alternative zur Ausführungsform der Figur 4 bestünde aber auch die Möglichkeit, an die Jetluftrohre 21 an ihren äußeren (linken) von den Jetluftdüsen 20 entfernten Enden flexible Schläuche zur Jetluftzuführung in die Jetluftrohre anzuschließen, wobei die flexiblen Zuführungsschläuche die Verdrehung der einzelnen Jetluftrohre um einen bestimmten Winkel zulassen.

In Figur 5 sieht man, dass im Kühlluft-Ringraum zwischen dem in dieser Figur weggelassenen Brennertragrohr 19 und dem Kohlenstaubrohr mit der Ringspaltdüse 16, wobei in diesem Ringraum die um den Umfang verteilten verdrehbar gelagerten Jetluftrohre 21 mit ihren Jetluftdüsen 20 angeordnet sind, ein für die Kühlluft durchströmbarer Abstandshalter 28 angeordnet ist, der die Jetluftrohre 21 sowie die konzentrischen Rohre 16, 19 auf Abstand hält. Ferner ist aus Figur 5 auch noch klar erkennbar, dass im Kühlluftringraum zwischen dem Brennertragrohr 19 und dem Kohlenstaubrohr 16 wenigstens einige der Lücken zwischen benachbarten Jetluftrohren 21 dazu ausgenutzt werden können, um darin ein Rohr 18 zur Zuführung eines Alternativbrennstoffs und/oder darin ggf. Einrichtungen zur Überwachung der Brennerflamme anzuordnen.

Beim erfindungsgemäßen Brenner werden unterschiedliche Druckniveaus für die Jetluft, die Drallluft und die Kühlluft eingestellt. Durch die Beibehaltung des radial innen liegenden Drallluftkanals wird in jeder Stellung der Jetluftdüsen 20 eine ausreichende Flammenstabilisierung gewährleistet. Ferner besteht auch die Möglichkeit, durch wenigstens einen Teil der Jetluftrohre und Jetluftdüsen statt Primärluft ggf. ein Brenngas strömen zu lassen.

## Patentansprüche

1. Brenner für einen Drehrohrofen, mit einem innerhalb eines Brennertragrohres (19) ringförmig angeordneten Kanal zum pneumatischen Transport und Ausblasen von feinkörnigem Festbrennstoff durch eine Ringspaltdüse (16) und mit einer Vielzahl dazu konzentrisch angeordneter um den Umfang der Ringspaltdüse (16) verteilter Jetluftdüsen (20) mit zur Brennerachse divergierenden Düsenöffnungen, durch welche Brennluft unterteilt in viele einzelne Hochgeschwindigkeitsprimärluftstrahlen austritt,
**gekennzeichnet durch** folgende Merkmale:
a) die Jetluftdüsen (20) mit den zur Brennerachse divergierenden Düsenöffnungen sind jeweils am Ende von Jetluftohren (21) befestigt, die achsparallel um die Brennerachse verteilt angeordnet sind,
b) die Jetluftohre (21) sind in einem den Festbrennstoffkanal (16) ringförmig umgebenden außen vom Brennertragrohr (19) begrenzten Kühlluftringkanal (22) angeordnet und um die Jetluftrohrachsen verdrehbar gelagert,
c) die verdrehbaren Lagerstellen der Jetluftrohre (21) sind in zwei voneinander beabstandeten Flanschringen (23, 24) des Brennertragrohres (19) gehalten,
d) am kalten Ende der Brennerlanze ist außerhalb des Brennertragrohres (19) die Einrichtung (25) zur Drehverstellung der Jetluftrohre (21) angeordnet.

2. Brenner nach Anspruch 1,
**dadurch gekennzeichnet, dass** der Ringraum zwischen den beabstandeten Flanschringen (23, 24) innerhalb des mit einem Jetluftzuführungsstutzen (11) versehenen Brennertragrohres (19) als Anströmkasten (26) ausgebildet ist, aus dem die zugeführte Jetluft durch Durchgangsbohrungen (27) der Jetluftrohre (21) hindurch in diese einströmt und aus den Jetluftdüsen (20) ausströmt.

3. Brenner nach Anspruch 1,
**dadurch gekennzeichnet, dass** an die Jetluftrohre (21) an ihren äußeren von den Jetluftdüsen entfernten Enden flexible Schläuche zur Jetluftzuführung in die Jetluftrohre angeschlossen sind.

4. Brenner nach Anspruch 1,
**dadurch gekennzeichnet, dass** das Brennertragrohr (19) einen Kühlluftzuführungsstutzen (14) aufweist, durch den Kühlluft in den Ringraum zwischen Brennertragrohr (19) und Festbrennstoffrohr einströmt, dort unter Umströmung der Jetluftrohre (21) das Brennertragrohr von innen kühlt und den Ringraum in den Lücken zwischen den benachbarten Jetluftdüsen (20) verlässt.

5. Brenner nach einem der Ansprüche 1 bis 4,
**dadurch gekennzeichnet, dass** im Kühlluft-Ringraum (22) zwischen dem Brennertragrohr (19) und dem Festbrennstoffrohr ein für die Kühlluft durchströmbarer ringförmiger Abstandshalter (28) angeordnet ist, der die Jetluftrohre (21) sowie die konzentrischen Rohre (16, 19) auf Abstand hält.

6. Brenner nach einem der Ansprüche 1 bis 5,
**dadurch gekennzeichnet, dass** im Kühlluft-Ringraum (22) zwischen dem Brennertragrohr (19) und dem Festbrennstoffrohr (16) in wenigstens einer der Lücken zwischen benachbarten Jetluftrohren (21) ein Rohr (18) zur Zuführung eines Alternativbrennstoffs (13) angeordnet ist.

7. Brenner nach Anspruch 1,
**dadurch gekennzeichnet, dass** als Einrichtung zur Drehverstellung der Jetluftrohre (21) diese an ihren äußeren Enden Zahnritzel (25) tragen, die mit einem mit Innenverzahnung versehenen Ring oder Band oder mit einer Gliederkette in Verdreheingriff stehen.

## Claims

1. Burner for a rotary tubular furnace, with a duct, arranged in the form of a ring inside a burner carrier tube (19), for pneumatically transporting and blowing out fine-grained solid fuel through an annular-gap nozzle (16), and with a multiplicity of jet-air nozzles (20) which are arranged concentrically thereto, are distributed around the circumference of the annular-gap nozzle (16) and which have nozzle orifices which diverge with respect to the burner axis and through which combustion air emerges, subdivided into many individual high-velocity primary air jets, **characterized by** the following features:
a) the jet-air nozzles (20) having the nozzle orifices diverging with respect to the burner axis are fastened in each case at the end of jet-air pipes (21) which are arranged so as to be distributed axially parallel about the burner axis,
b) the jet-air pipes (21) are arranged in a cooling-air ring duct (22) surrounding in the form of a ring the solid-fuel duct (16) and delimited on the outside by the burner carrier tube (19) and are mounted rotatably about the jet-air pipe axes,
c) the rotatable bearing points of the jet-air pipes (21) are held in two flange rings (23, 24) of the burner carrier tube (19) which are spaced apart from one another,
d) the device (25) for the rotary adjustment of the jet-air pipes (21) is arranged, outside the burner carrier tube (19), at the cold end of the burner lance.

2. Burner according to Claim 1, **characterized in that** the annular space between the spaced-apart flange rings (23, 24), inside the burner carrier tube (19) provided with a jet-air supply connection piece (11), is designed as an inflow box (26), from which the supplied jet air flows through passage bores (27) of the jet-air pipes (21) into these and flows out of the jet-air nozzles (20).

3. Burner according to Claim 1, **characterized in that** flexible hoses for supplying jet air into the jet-air pipes are connected to the jet-air pipes (21) at their outer ends remote from the jet-air nozzles.

4. Burner according to Claim 1, **characterized in that** the burner carrier tube (19) has a cooling-air supply connection piece (14), through which cooling air flows into the annular space between the burner carrier tube (19) and solid-fuel tube, cools the burner carrier tube from inside there while flowing around the jet-air tubes (21) and leaves the annular space in the gaps between the adjacent jet-air nozzles (20).

5. Burner according to one of Claims 1 to 4, **characterized in that** a ring-shaped spacer (28) through which the cooling air is capable of flowing is arranged in the cooling-air annular space (22) between the burner carrier tube (19) and the solid-fuel tube and spaces apart the jet-air pipes (21) and the concentric tubes (16, 19).

6. Burner according to one of Claims 1 to 5, **characterized in that** a tube (18) for supplying an alternative fuel (13) is arranged in the cooling-air annular space (22) between the burner carrier tube (19) and the solid-fuel tube (16) in at least one of the gaps between adjacent jet-air pipes (21).

7. Burner according to Claim 1, **characterized in that**, as a device for the rotary adjustment of the jet-air pipes (21), these carry at their outer ends toothed pinions (25) which are in rotary engagement with a ring or band having internal toothing or with a link chain.

## Revendications

1. Brûleur pour un four tubulaire rotatif, comprenant un canal disposé sous forme annulaire à l'intérieur d'un tube porteur du brûleur (19) pour le transport pneumatique et le soufflage de combustible solide à grains fins à travers une buse à fente annulaire (16) et comprenant une pluralité de buses à jets d'air (20) disposées concentriquement à celle-ci et réparties sur la périphérie de la buse à fente annulaire (16), avec des ouvertures de buse divergentes par rapport à l'axe du brûleur, à travers lesquelles sort de l'air de combustion réparti en plusieurs jets d'air individuels primaires à grande vitesse, **caractérisé par** les caractéristiques suivantes :
a) les buses à jets d'air (20) avec les ouvertures de buse divergentes par rapport à l'axe du brûleur sont à chaque fois fixées à l'extrémité de tubes à jets d'air (21) qui sont disposés de manière répartie avec leurs axes parallèles autour de l'axe du brûleur,
b) les tubes à jets d'air (21) sont disposés dans un canal annulaire d'air de refroidissement (22) entourant sous forme annulaire le canal de combustible solide (16) et limité à l'extérieur par le tube porteur du brûleur (19) et sont montés de manière rotative autour des axes des tubes à jets d'air,
c) les points de support rotatifs des tubes à jets d'air (21) sont maintenus dans deux brides annulaires (23, 24) espacées l'une de l'autre du tube porteur du brûleur (19),
d) à l'extrémité froide de la lance du brûleur est disposé, à l'extérieur du tube porteur du brûleur (19), le dispositif (25) pour le réglage en rotation des tubes à jets d'air (21).

2. Brûleur selon la revendication 1, **caractérisé en ce que** l'espace annulaire entre les brides annulaires espacées (23, 24) à l'intérieur du tube porteur du brûleur (19) pourvu d'une tubulure d'alimentation en jets d'air (11) est réalisé sous forme de caisse d'afflux (26), depuis laquelle le jet d'air acheminé afflue à travers des alésages de passage (27) des tubes à jets d'air (21) dans ceux-ci et s'échappe hors des buses à jets d'air (20).

3. Brûleur selon la revendication 1,
**caractérisé en ce que** des tuyaux flexibles pour l'alimentation en jets d'air dans les tubes à jets d'air sont raccordés aux tubes à jets d'air (21) au niveau de leurs extrémités éloignées des buses à jets d'air.

4. Brûleur selon la revendication 1,
**caractérisé en ce que** le tube porteur du brûleur (19) présente une tubulure d'alimentation en air de refroidissement (14) à travers laquelle de l'air de refroidissement afflue dans l'espace annulaire entre le tube porteur du brûleur (19) et le tube de combustible solide, y refroidit le tube porteur du brûleur depuis l'intérieur par circulation autour des tubes à jets d'air (21), et quitte l'espace annulaire dans les espaces vides entre les buses à jets d'air adjacentes (20).

5. Brûleur selon l'une quelconque des revendications 1 à 4,
**caractérisé en ce que** dans l'espace annulaire d'air de refroidissement (22) entre le tube porteur du brûleur (19) et le tube de combustible solide est disposé un élément d'espacement (28) de forme annulaire pouvant être parcouru par l'air de refroidissement, qui maintient les tubes à jets d'air (21) ainsi que les tubes concentriques (16, 19) à distance les uns des autres.

6. Brûleur selon l'une quelconque des revendications 1 à 5,
**caractérisé en ce que** dans l'espace annulaire d'air de refroidissement (22) entre le tube porteur du brûleur (19) et le tube de combustible solide (16) est disposé, dans au moins l'un des espaces vides entre des tubes à jets d'air (21) adjacents, un tube (18) pour l'alimentation d'un combustible différent (13).

7. Brûleur selon la revendication 1,
**caractérisé en ce qu'**en tant que dispositif pour le réglage de la rotation des tubes à jets d'air (21), ceux-ci portent sur leurs extrémités extérieures des pignons dentés (25) qui sont en prise rotative avec une bague ou bande pourvue d'une denture interne ou avec une chaîne à maillons.
